# EUROPÄISCHE PATENTSCHRIFT

(11) **EP 0 825 346 B1**
(45) Veröffentlichungstag und Bekanntmachung des Hinweises auf die Patenterteilung: **10.09.2003**
(21) Anmeldenummer: 97112843.4
(22) Anmeldetag: 25.07.1997
(51) Int. Cl.: F04D 19/04, F04D 17/02, F04D 17/16, F04D 25/16

(54) **Eingangsstufe für eine zweiflutige Gasreibungspumpe**
Inlet-stage for a double-flow gas friction pump
Etage d'entrée pour une pompe à gaz à friction à double flux

(30) Priorität: 23.08.1996 DE 19634095
(43) Veröffentlichungstag der Anmeldung: 25.02.1998
(73) Patentinhaber: Pfeiffer Vacuum GmbH, 35614 Asslar (DE)
(72) Erfinder: Lotz, Heinrich, 35578 Wetzlar (DE)

(56) Entgegenhaltungen:
- DD-A- 109 918
- DE-A- 2 034 285
- FR-A- 1 293 546
- GB-A- 475 840
- US-A- 3 189 264
- DATABASE WPI Section PQ, Week 9425 10.August 1994 Derwent Publications Ltd., London, GB; Class Q56, AN 94-207184 XP002048547 & SU 1 807 242 A (SLAVA RES. INST.) , 7.April 1993

## Beschreibung

Die Erfindung betrifft eine Eingangsstufe für eine zweiflutige Gasreibungspumpe nach dem Oberbegriff des ersten Patentanspruches.

Bei der ersten Gasreibungspumpe nach Gaede rotiert ein zylindrischer Läufer in einem zylindrischen Gehäuse mit einer ringförmigen Nut, welche an einer Stelle unterbrochen ist. Zur Erhöhung des Druckverhältnisses kann man in dieser Anordnung mehrere Stufen hintereinander schalten. Eine Weiterentwicklung stellt die Konstruktion von Holweck dar, bei welcher an die Stelle mehrerer solcher Stufen eine wendelförmige Nut tritt. Eine Konstruktion von Siegbahn weist spiralförmige Nuten zu beiden Seiten eines diskusförmigen Läufers auf. Diese Pumpen zeichnen sich durch ein hohes Druckverhältnis aus und sind daher, was besonders für die beiden letztgenannten Typen gilt, für solche Einsatzgebiete gut geeignet, bei denen ein hoher Vorvakuumdruck bewältigt werden muß. Dagegen ist jedoch, bedingt durch die engen Kanäle, ihr Saugvermögen sehr begrenzt. Ein weitaus höheres Saugvermögen liefern Turbomolekularpumpen, welche durch ihre turbinenartige Konstruktion ein höheres Schöpfvolumen aufweisen.

Molekularpumpen und Turbomolekularpumpen gibt es in einflutiger und zweiflutiger Bauweise. Einflutige Pumpen haben den Vorteil, daß der Anschlußflansch und somit der zu evakuierende Rezipient direkt an die Hochvakuumseite des Pumpenrotors anschließt. So kann das zu pumpende Gas unmittelbar und ohne wesentlichen Strömungswiderstand von pumpaktiven Teilen übernommen und weitergefördert werden.

Zweiflutige Pumpen hingegen haben den Nachteil, daß der Gasstrom vom Ansaugflansch aus zunächst umgelenkt werden muß, um die pumpaktiven Teile zu erreichen. Dies ist mit einem hohen Strömungswiderstand und somit mit großen Einbußen beim Saugvermögen verbunden. Dennoch besitzen zweiflutige Pumpen grundsätzliche Vorteile gegenüber einflutigen Konstruktionen. Sowohl bei konventioneller Lagerung mit Kugellagern als auch bei Magnetlagerungen der verschiedensten Ausführungen lassen sich die Stabilitätskriterien bei zweiflutigen Pumpen leicher erfüllen. Hinzu kommt, daß die Lager und Antriebselemente sich immer auf der Vorvakuumseite befinden und so keine Beeinträchtigung des Hochvakuums durch diese auftritt.

Im Ansaugbereich einer zweiflutigen Pumpe steht bei gleichem Aufwand für Lagerung und Antrieb wie bei einflutigen Pumpen die doppelte pumpaktive Fläche zur Förderung der Gase zur Verfügung. Dieser Vorteil kann jedoch nur teilweise ausgenutzt werden, da, wie oben erwähnt, durch die Umlenkung des Gasstromes ein hoher Strömungsverlust entsteht.

In der DD-Patentschrift 109 918 ist eine Turbomolekularpumpe beschrieben, bei der innerhalb der Pumpe auf einer Welle hintereinander radiale und axiale Druckstufen angeordnet sind. Die Umlenkung des radialen Gasstromes in einen axialen Gasstrom ist mit erheblichen Strömungsverlusten verbunden.

Der Erfindung liegt die Aufgabe zugrunde, die Vorteile von zweiflutigen Gasreibungspumpen, insbesondere die Tatsache, daß im Ansaugbereich die doppelte pumpaktive Fläche gegenüber einflutigen Pumpen zur Verfügung steht, besser nutzen zu können und den Strömungswiderstand im Eingangsbereich niedrig zu halten.

Die Aufgabe wird durch die kennzeichnenden Merkmale des Patentanspruches gelöst.

Durch die zusätzliche Vorrichtung mit gasfördernder Struktur im Bereich der Ansaugöffnung können die vakuumtechnischen Leistungsdaten einer Gasreibungspumpe insbesondere deren Saugvermögen erheblich verbessert werden. Die Strömungsverluste, welche durch das Umlenken des Gasstromes im Eingangsbereich entstehen, werden deutlich herabgesetzt. Durch die rotierenden Schaufeln wird der Gasstrom von der Ansaugöffnung herkommend direkt den pumpaktiven Teilen zugeführt. Die Strömungsverluste können weiter verringert werden, wenn das zylindrische Laufrad in axialer Richtung nach beiden Seiten sich so weit ausdehnt, daß es die Stator- und Rotorelemente koaxial umschließt. Die Vorrichtung kann bei Gasreibungspumpen jeglicher Bauart Anwendung finden. Der hier vorliegenden Beschreibung wurde das Zusammenwirken der erfindungsgemäßen Einrichtung mit Gasreibungspumpen von der Art einer Turbomolekularpumpe und von der Art einer Molekularpumpe nach Holweck zugrundegelegt.

An Hand der Abbildungen 1 bis 3 soll die Erfindung näher erläutert werden.

Abbildung 1 zeigt die erfindungsgemäße Anordnung in Verbindung mit einer Turbomolekularpumpe.

Abbildung 2 zeigt die erfindungsgemäße Anordnung in Verbindung mit einer Molekularpumpe vom Typ einer Holweck-Pumpe.

Abbildung 3 zeigt ein Beispiel eine Vorrichtung mit gasfördernder Struktur.

In Abbildung 1 ist eine Gasreibungspumpe in Form einer zweiflutigen Turbomolekularpumpe dargestellt. Dabei ist in dem Gehäuse 1 mit Ansaugöffnung 2 und Gasaustrittsöffnung 3 eine Rotorwelle 10 in Lagervorrichtungen 13 gelagert. Mit 12 ist der Antrieb für die Rotorwelle bezeichnet. Auf der Rotorwelle befinden sich Laufräder 8, welche mit Schaufeln bestückt sind. Den Laufrädern 8 gegenüber sind Statorscheiben 4 mit entsprechenden Schaufeln angebracht. Das Zusammenwirken der Laufräder 8 mit den Statorscheiben 4 bewirkt den Pumpeffekt. Diese Rotor- und Statorelemente sind - wie hier gezeigt - bei zweiflutigen Turbomolekularpumpen senkrecht zur Ebene der Ansaugöffnung 2 angeordnet. Damit der Gasstrom von der Ansaugöffnung 2 her den Rotorund Statorelementen besser zugeführt werden kann, ist erfindungsgemäß zusätzlich eine Vorrichtung 15 vorhanden, welche eine gasfördernde Struktur aufweist und mit den Rotorelementen umläuft.

Ein Beispiel für eine solche Vorrichtung ist in Abbildung 3 dargestellt. Es handelt sich dabei um ein Schaufelrad, bei dem entweder ein innerer Ring 17 oder zwei äußere Ringe 18 mit Schaufeln 16 bestückt sind. Zur Befestigung dieser Vorrichtung mit den rotierenden Teilen der Pumpe kann der innere Ring als Scheibe 19 ausgebildet sein, welche mit der Rotorwelle 10 fest verbunden ist. Alternativ können die äußeren Ringe 18 jeweils mit den inneren Laufrädern 8 fest verbunden sein.

In Abbildung 2 ist eine Gasreibungspumpe in Form einer zweiflutigen Molekularpumpe nach der Ausführung von Holweck dargestellt. Gegenüber einer wendelförmigen Nut 5 als Statorelement befindet sich ein glatter Zylinder 9 als Rotorelement. Durch das Zusammenwirken dieser beiden wird der Pumpeffekt hervorgerufen. Damit der Gasstrom von der Ansaugöffnung 2 her den Rotor- und Statorelementen besser zugeführt werden kann, ist erfindungsgemäß zusätzlich wie im Beispiel Abbildung 1 eine Vorrichtung 15 vorhanden, welche eine gasfördernde Struktur aufweist und mit den Rotorelementen umläuft. Die Befestigung dieser Vorrichtung mit den rotierenden Teilen kann wie im ersten Beispiel über eine innere Scheibe 19 direkt mit der Rotorwelle 10 oder über äußere Ringe 18 mit dem rotierenden Zylinder 9 erfolgen.

## Patentansprüche

1. Zweiflutige Gasreibungspumpe, bestehend aus einem Gehäuse (1) mit einer Ansaugöffnung (2) und einer Gasaustrittsöffnung (3), wobei in dem Gehäuse Rotor- (8, 9) und Statorelemente (4, 5) zur Gasförderung und zum Aufbau und zur Aufrechterhaltung eines Druckverhältnisses so angebracht sind, daß sich die Rotorelemente auf einer Welle (10) befinden, welche im rechten Winkel zur Achse der Ansaugöffnung gelagert ist, und daß im Bereich der Ansaugöffnung (2) mit der Rotorwelle (10) verbunden eine Vorrichtung (15) mit gasfördernder Struktur angebracht ist, wobei die Struktur so beschaffen ist, daß das zu fördemde Gas von der Ansaugöffnung (2) herkommend direkt den Stator- und Rotorelementen zugeführt wird, **dadurch gekennzeichnet, daß** die Vorrichtung (15) sich axial in beiden Richtungen so weit ausdehnt, daß sie die Stator- und Rotorelemente (4, 5, 8, 9) teilweise koaxial umschließt.

## Claims

1. Double-flow gas friction pump, consisting of a casing (1) with an intake opening (2) and a gas outlet opening (3), wherein rotor elements (8, 9) and stator elements (4, 5) for delivering gas and for building up and maintaining a pressure ratio are fitted in the casing such that the rotor elements are located on a shaft (10), which is mounted at a right angle to the axis of the intake opening, and that a device (15), which is connected to the rotor shaft (10) and has a gas-conveying structure, is fitted in the region of the intake opening (2), wherein the structure is of a nature such that the gas which is to be conveyed is fed directly from the intake opening (2) to the stator and rotor elements, **characterised in that** the device (15) extends so far axially in both directions that it partly embraces the stator and rotor elements (4, 5, 8, 9) co-axially.

## Revendications

1. Pompe à gaz à friction à double flux qui est constituée d'un carter (1) qui comporte une ouverture d'aspiration (2) et une ouverture de sortie du gaz (3) et dans laquelle, dans le carter (1), les éléments du rotor (8, 9) et du stator (4, 5), qui sont destinés au transport du gaz et à la création et au maintien d'un rapport de pression, sont disposés de telle manière que les éléments du rotor (8, 9) se trouvent sur un arbre (10) qui est monté à angle droit par rapport à l'axe de l'ouverture d'aspiration et que, dans la zone de l'ouverture d'aspiration (2), est disposé un dispositif (15) qui est relié à l'arbre (10) du rotor et qui comporte une structure de transport du gaz, cette structure étant conçue de telle manière que le gaz à transporter qui provient de l'ouverture d'aspiration (2) est envoyé directement aux éléments du stator (4, ,5) et du rotor (8, 9), **caractérisée en ce que** le dispositif (15) s'étend en direction axiale dans les deux sens à une distance telle qu'il entoure partiellement, de manière coaxiale, les éléments du stator et du rotor (4, 5, 8, 9).
